# EUROPÄISCHE PATENTSCHRIFT

(11) **EP 2 883 287 B1**
(45) Veröffentlichungstag und Bekanntmachung des Hinweises auf die Patenterteilung: **09.03.2022**
(21) Anmeldenummer: 13736488.1
(22) Anmeldetag: 09.07.2013
(51) Int. Cl.: H01R 4/18, H01R 13/506, H01R 13/6463, H01R 43/20, H01R 12/75, H01R 13/58

(54) **SYSTEM AUS EINEM STECKVERBINDER UND KONTAKTELEMENTEN**
SYSTEM COMPRISING A CONNECTOR AND CONTACT ELEMENTS
SYSTEME D'UN CONNECTEUR ET ELEMENTS DE CONTACT

(30) Priorität: 07.08.2012 DE 102012015581
(43) Veröffentlichungstag der Anmeldung: 17.06.2015
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); BREDBECK, Till, 83278 Traunstein (DE); MÜLLER, Thomas, 83471 Berchtesgaden (DE); BIERMANN, Christian, 83413 Fridolfing (DE)
(74) Vertreter: Zeitler Volpert Kandlbinder Patentanwälte Partnerschaft mbB
(86) Internationale Anmeldenummer: PCT/EP2013/002024
(87) Internationale Veröffentlichungsnummer: WO 2014/023383

(56) Entgegenhaltungen:
- WO-A1-2008/067268
- DE-C1- 19 649 668
- FR-E- 52 983
- GB-A- 2 027 290
- JP-A- H07 169 526
- JP-U- H0 636 247
- US-A- 6 123 572
- US-A1- 2010 330 837
- US-A1- 2011 300 750
- US-B1- 6 315 596

## Beschreibung

Die Erfindung betrifft ein System aus einem Steckverbinder und einem Twisted-Pair-Kabel. Der Steckverbinder umfasst ein Gehäuse und mindestens zwei innerhalb des Gehäuses fixierte Kontaktelemente, die zur Verbindung mit zwei Adern des Twisted-Pair-Kabels ausgebildet sind. Weiterhin betrifft die Erfindung ein Verfahren zur Herstellung eines solchen Systems.

Twisted-Pair-Kabel sind schon lange aus dem Bereich der Signal- und Datenübertragung bekannt. Mit Twisted-Pair werden Kabel bezeichnet, bei denen die Adern (die von einem Isoliermantel umgebenen Leiter) paarweise miteinander verdrillt sind. Gegenüber Kabeln, bei denen die Adernpaare parallel geführt sind, weisen Twisted-Pair-Kabel mit ihren verdrillten Adernpaaren einen besseren Schutz gegenüber äußeren magnetischen Wechselfeldern und elektrostatischen Beeinflussungen auf, da sich bei einer symmetrischen Signalübertragung durch das Verdrillen der Adernpaare die Beeinflussungen durch äußere Felder größtenteils gegenseitig aufheben.

Steckverbinder kommen zum Einsatz, um elektrisch leitende Bauteile, wie z.B. Kabel, elektrisch leitend miteinander zu verbinden.

Bei der Verbindung eines Twisted-Pair-Kabels mit einem herkömmlichen Steckverbinder ist vorgesehen, den äußeren, die Adern umgebenden Schutzmantel in einem definierten Abschnitt, in dem diese innerhalb eines Gehäuses des Steckverbinder geführt werden, zu entfernen. Dann werden die von ihrer Isolierung befreiten Enden der Adern mit Kontaktelementen des Steckverbinders dauerhaft verbunden. Die Kontaktelemente sind wiederum in dem Gehäuse fixiert. Innerhalb des Gehäuses, d.h. in dem Abschnitt, in dem der Schutzmantel entfernt ist, verlaufen die Adern im Wesentlichen parallel. Dieser Abschnitt des Twisted-Pair-Kabels könnte somit einer stärkeren Beeinflussung durch äußere Felder ausgesetzt sein.

Um eine solche erhöhte Beeinflussung zu vermeiden, ist regelmäßig vorgesehen, in den Steckverbinder und insbesondere das Gehäuse des Steckverbinders eine Schirmung zu integrieren. Dies führt jedoch zu relativ hohen Kosten für den Steckverbinder, da die Möglichkeit entfällt, das Gehäuse kostengünstig aus einem elektrisch isolierenden bzw. nicht leitenden Kunststoff auszubilden.

Die Druckschrift DE 196 49 668 C1 betrifft einen Stecker mit acht Kontaktelementen, die über einen Verdrahtungsbereich mit einem Anschlusskabel verbunden sind, das vier Leitungspaare aufweist. Dabei verlaufen die Leitungen der Leitungspaare teilweise überkreuzt.

Die Druckschrift US 6 123 572 A beschreibt einen Stecker, in dem die Adern von Twisted-Pair-Kabeln verdrillt verlaufen.

Die Druckschrift WO 2008/067268 A1 beschreibt einen Verbinder für elektrische Kabel mit einem inneren Gehäuse aus einem nichtleitenden Material, wobei eine Mehrzahl von elektrischen Kontakten in dem inneren Gehäuse angeordnet ist. Die Druckschrift JP H07 169526 A beschreibt einen Verbinder mit einem daran angeschlossenen Twisted-Pair-Kabel, wobei der Verbinder einen Führungsabschnitt zum Halten einer Verdrillung des Twisted-Pair-Kabels aufweist. Der Führungsabschnitt ist integral mit einem unteren Gehäuseteil aus Kunststoff geformt.

Ausgehend von diesem Stand der Technik lag der Erfindung die Aufgabe zugrunde, ein System aus einem Steckverbinder und einem Twisted-Pair-Kabel anzugeben, dessen Herstellungskosten möglichst gering sind.

Diese Aufgabe wird durch ein System gemäß Patentanspruch 1 gelöst. Ein Verfahren zur Herstellung eines erfindungsgemäßen Systems ist Gegenstand des unabhängigen Patentanspruchs 4. Vorteilhafte Ausgestaltungen des erfindungsgemäßen Systems sind Gegenstand der abhängigen Patentansprüche und ergeben sich aus der nachfolgenden Beschreibung der Erfindung.

Der Erfindung liegt der Gedanke zugrunde, die Herstellungskosten für ein System aus einem Steckverbinder und einem Twisted-Pair-Kabel dadurch zu reduzieren, dass auf die Integration einer Schirmung in das Gehäuse des Steckverbinders verzichtet wird. Um dabei keine wesentlichen Verschlechterung der elektrischen Eigenschaften in Kauf nehmen zu müssen, ist ein weiterer Grundgedanke der Erfindung, die Verdrillung der Adern des Twisted-Pair-Kabels auch in dem Abschnitt, in dem dieses von dem Schutzmantel befreit und innerhalb des Gehäuses geführt ist, nicht aufzulösen, sondern vorzugsweise identisch fortzusetzen. Die vorteilhaften elektrischen Eigenschaften, die Twisted-Pair-Kabel infolge der Verdrillung der Adern aufweisen, können somit auch auf den Steckverbinder übertragen werden, ohne dass es hierfür einer Integration einer Schirmung bedarf.

Für die Crimpverbindungen zwischen den Adern und den Kontaktelementen wird somit eine Zugentlastung realisiert.

Ein Steckverbinder eines erfindungsgemäßen Systems umfasst somit zumindest ein Gehäuse und mindestens zwei innerhalb des Gehäuses fixierte Kontaktelemente, die zur Verbindung mit zwei Adern eines Twisted-Pair-Kabels ausgebildet und für einen Kontakt mit Kontaktelementen eines Gegensteckverbinders vorgesehen sind, wobei das Gehäuse eine Führung ausbildet, durch die die Adern in einer die Verdrillung des Twisted-Pair-Kabels fortsetzenden Verdrillung fixiert sind. Durch die Führung des Gehäuses wird ein Auflösen der Verdrillung verhindert und somit das Fehlen des äußeren Schutzmantels, der bei Twisted-Pair-Kabeln die Lage der Adern zueinander und somit die Verdrillung fixiert, kompensiert.

Ein erfindungsgemäßes System aus einem Steckverbinder, der zumindest ein Gehäuse und mindestens zwei innerhalb des Gehäuses fixierte Kontaktelemente aufweist, und einem Twisted-Pair-Kabel, wobei zwei Adern des einen Twisted-Pair-Kabels mit den Kontaktelementen elektrisch leitend verbunden sind, ist dadurch gekennzeichnet, dass die Adern innerhalb des Gehäuses in einer die Verdrillung des Twisted-Pair-Kabels fortsetzenden Verdrillung geführt sind. Dabei ist vorgesehen, dass das Gehäuse des Steckverbinders eine Führung ausbildet, durch die die Adern in einer die Verdrillung des Twisted-Pair-Kabels fortsetzenden Verdrillung fixiert sind. Alternativ besteht auch die Möglichkeit, dass die Fixierung der Verdrillung der innerhalb des Gehäuses des Steckverbinders geführten Adern durch andere Maßnahmen erreicht wird, beispielweise indem die Leiter in ein separates Bauteil oder in eine aushärtende Masse integriert werden, oder der Schutzmantel des Twisted-Pair-Kabels bis weit in das Gehäuse und vorzugsweise bis zu den Kontaktelementen hinein fortgesetzt wird.

Besonders gute elektrische Eigenschaften des erfindungsgemäßen Systems werden dadurch erzielt, dass die Adern bis direkt zu den Kontaktelementen in der Verdrillung geführt sind.

Ein wesentlicher Vorteil des erfindungsgemäßen Systems ist, dass dieses infolge der weitergeführten Verdrillung der Adern in dem Gehäuse auch ohne zusätzliche Schirmung relativ unempfindlich gegenüber Störungen durch äußere Felder ist. Dementsprechend ist in einer bevorzugten Ausführungsform des erfindungsgemäßen Steckverbinders auch vorgesehen, dass das Gehäuse keine Schirmung aufweist. Dies ermöglicht eine besonders bevorzugte Weiterbildung, bei der das Gehäuse (vorzugsweise vollständig) aus elektrisch isolierendem Kunststoff ausgebildet ist. Ein solches Gehäuse kann kostengünstig in hohen Stückzahlen als Spritzgussbauteil hergestellt werden.

Zur Ausbildung der Führung in dem Gehäuse ist vorgesehen, dass das Gehäuse mindestens einen, vorzugsweise zwei oder mehr Führungszapfen aufweist, die sich in einen von dem Gehäuse ausgebildeten Führungsraum, in dem die Adern geführt sind, erstrecken. Um diese Zapfen sind die Adern bogenförmig herumgeführt, wodurch in Verbindung mit den Innenwänden des Führungsraums die Verdrillung der Adern fixiert sein kann. Dabei erstrecken sich die Zapfen quer und insbesondere senkrecht zu einer Ebene, die von Längsachsen der vorzugsweise eine längliche und insbesondere zylindrische Form aufweisenden Kontaktelemente aufgespannt wird.

Dabei kann besonders bevorzugt vorgesehen sein, dass die Zapfen in einem identischen Abstand zu den Längsachsen der beiden Kontaktelemente angeordnet sind. Durch diese Ausgestaltung kann erreicht werden, dass die in dem Gehäuse geführten Abschnitte der Adern des Twisted-Pair-Kabels im Wesentlichen dieselbe Länge aufweisen, was sich grundsätzlich positiv auf die elektrischen Eigenschaften des erfindungsgemäßen Systems auswirkt.

Es ist ferner zur Vereinfachung der Montage durch Spritzgießen vorgesehen, dass das Gehäuse zweiteilig ausgeführt ist, wobei die Teilung in denjenigen Seitenwänden vorgesehen ist, die von der von den Längsachsen der Kontaktelemente aufgespannten Ebene gekreuzt werden. Die Trennebene(n) kann/können parallel zu dieser von den Längsachsen der Kontaktelemente aufgespannten Ebene verlaufen. In Verbindung mit Führungszapfen, die im Wesentlichen senkrecht zu der von den Längsachsen der Kontaktelemente aufgespannten Ebene verlaufen, weisen die Gehäusehälften somit (bezogen auf eine Entformungsrichtung) keine Hinterschnitte auf und können daher in Spritzgießwerkzeugen hergestellt werden, die ohne z.B. Schieber auskommen.

Die Erfindung betrifft weiterhin ein Verfahren zur Herstellung eines erfindungsgemäßen Systems gemäß Anspruch 4.

Ein Vorteil des erfindungsgemäßen Verfahrens ist, dass der Steckverbinder vorteilhaft zur Einspannung der Adern in einer Verdrillungsvorrichtung eingesetzt werden kann.

Die Erfindung wird nachfolgend anhand eines in den Zeichnungen dargestellten Ausführungsbeispiels näher erläutert. In den Zeichnungen zeigt:
- Fig. 1:: eine Steckverbindung aus einem Leiterplattensteckverbinder und einem Mehrfach-Steckverbinder in einer ersten perspektivischen Ansicht;
- Fig. 2:: die Steckverbindung gemäß Fig. 1 in einer zweiten perspektivischen Ansicht;
- Fig. 3:: den Mehrfachsteckverbinder in einer perspektivischen Ansicht;
- Fig. 4:: einen Einzelsteckverbinder des Mehrfachsteckverbinders in einer perspektivischen Ansicht;
- Fig. 5:: einen Teil des Einzelsteckverbinders gemäß Fig. 4 in einer perspektivischen Ansicht;
- Fig. 6:: einen Teil des Einzelsteckverbinders gemäß Fig. 4 in einer perspektivischen Ansicht;
- Fig. 7:: den Leiterplattensteckverbinder in einer ersten perspektivischen Ansicht;
- Fig. 8:: den Leiterplattensteckverbinder in einer zweiten perspektivischen Ansicht; und
- Fig. 9:: Einzelteile des Leiterplattensteckverbinder in einer perspektivischen Ansicht.

Die Fig. 1 und 2 zeigen eine Steckverbindung aus einem Mehrfachsteckverbinder 1 und einem als Gegensteckverbinder dienenden (Mehrfach-)Leiterplattensteckverbinder 2.

Der Mehrfachsteckverbinder 1 umfasst ein Gehäuse 3 mit einer Mehrzahl (im vorliegenden Ausführungsbeispiel insgesamt fünf) parallel angeordneten Aufnahmeöffnungen. In diese Aufnahmeöffnungen ist jeweils ein erfindungsgemäßes System mit Steckverbinder 4 mit daran angeschlossenem Twisted-Pair-Kabel (wovon nur Abschnitte der Adern 5 dargestellt sind) eingesteckt und dort über eine Rastverbindung lagegesichert. Die Rastverbindung wird jeweils von einem Vorsprung 6, der auf einer Außenseite eines Gehäuses 7 des jeweiligen Steckverbinders 4 ausgebildet ist, und einem Hinterschnitt in Form einer Durchgangsöffnung 8, die von einer Rastlasche 9 des Gehäuses 3 des Mehrfach-Steckverbinders 1 ausgebildet ist, gebildet. Beim Einstecken der Steckverbinder 4 in die Aufnahmeöffnungen lenken die schräg ansteigenden Vorsprünge 6 die Rastlaschen 9 aus, bis die Vorsprünge 6 in die Durchgangsöffnungen 8 der Rastlaschen 9 eingreifen. Zum Lösen der Rastverbindung besteht die Möglichkeit die jeweilige Rastlasche 9 manuell anzuheben und dadurch aus dem Eingriff mit dem dazugehörigen Vorsprung zu bringen.

Das Gehäuse 7 des Mehrfachsteckverbinders 1 umfasst weiterhin zwei seitliche Rastlaschen 10, die zur Ausbildung einer Rastverbindung mit einem Gehäuse 11 des Leiterplattensteckverbinders 2 vorgesehen sind, das dazu entsprechend schräg ansteigende Vorsprünge 12 umfasst.

Die Fig. 4 bis 6 zeigen in isolierten Darstellungen einen der Steckverbinder 4 mit den verdrillten Adern 5 (elektrisch leitfähiger Leiter und Isoliermantel) eines daran angeschlossenen Twisted-Pair-Kabels. Neben dem Gehäuse 7 umfasst der Steckverbinder 4 zwei Kontaktelemente 13, die in dem Gehäuse 7 (zumindest in Richtung ihrer Längsachsen) fixiert gelagert sind und steckseitige sowie kabelseitige Enden aufweisen. An den kabelseitigen Enden sind die Kontaktelemente 13 über Crimpverbindungen mit jeweils einem abisolierten Abschnitt eines der zwei Adern 5 des Twisted-Pair-Kabels verbunden. Die steckseitigen Enden sind dazu ausgebildet, komplementäre Kontaktelemente 14 des Leiterplattensteckverbinders 2 zu kontaktieren, wobei die buchsenförmigen Kontaktelemente 13 des Steckverbinders 4 stiftförmige Kontaktelemente 14 des Leiterplattensteckverbinders 2 aufnehmen und dabei radial elastisch aufgeweitet werden, was durch eine entsprechende Längsschlitzung möglich ist.

Die Lagefixierung der Kontaktelemente 13 in dem Gehäuse 7 wird durch jeweils einen umlaufenden Vorsprung 15 realisiert, der in einer umlaufenden Nut des Gehäuses 7 angeordnet ist.

Das Gehäuse 7 des Steckverbinders 4 umfasst zwei Gehäuseteile 16, 17. Die Trennebene zwischen diesen Gehäuseteilen 16, 17 verläuft dabei parallel und insbesondere koplanar zu derjenigen Ebene, die von den Längsachsen der beiden Kontaktelemente 13 aufgespannt wird. Eine dauerhafte Verbindung zwischen den beiden Gehäuseteilen 16, 17 wird über zwei Rastlaschen 18 eines ersten (16) der Gehäuseteile realisiert, in deren Hinterschnitte (in Form von Durchgangsöffnungen 19) Vorsprünge 20 des zweiten (17) der Gehäuseteile eingreifen. Weiterhin dienen zwei Vorsprünge 21 des ersten Gehäuseteils 16, die in komplementäre Vertiefungen 22 des zweiten Gehäuseteils 17 eingreifen, einer zusätzlichen Lagesicherung der beiden Gehäuseteile 16, 17 zueinander.

Die Adern 5 des Twisted-Pair-Kabels weisen auch innerhalb des Gehäuses 7 des Steckverbinders 4 einen verdrillten Verlauf auf. Durch eine von dem Gehäuse 7 ausgebildete Führung für die Adern 5 wird dabei sichergestellt, dass die Verdrillung dauerhaft ist und sich nicht auflösen kann. Diese Führung wird von den Innenseiten eines von dem Gehäuse 7 ausgebildeten Führungsraums in Verbindung mit zwei Führungszapfen 23 erreicht, die sich in senkrechter Richtung bezogen auf die von den Längsachsen der beiden Kontaktelemente aufgespannten Ebene sowie mittig zwischen diesen beiden Längsachsen in dem Führungsraum erstrecken. Die Führungszapfen 23 sind dabei von dem zweiten Gehäuseteil 17 ausgebildet und greifen zur Stabilisierung in Vertiefungen 24 des ersten Gehäuseteils 16 ein. Die Adern 5 des Twisted-Pair-Kabels sind - in Fortsetzung der Verdrillung, in der diese innerhalb des Kabels geführt sind - bogenförmig um die Führungszapfen 23 geführt, umschlingen diese somit teilweise. Dabei kann auch vorgesehen sein, dass die Adern 5 zumindest abschnittsweise zwischen den Führungszapfen 23 und den Innenseiten des Führungsraums des Gehäuses 7 bzw. zwischen den Innenseiten des Gehäuses 7 und der jeweiligen anderen Ader 5 eingeklemmt sind. Dadurch können relativ hohe Zugbelastungen von dem Twisted-Pair-Kabel auf das Gehäuse 7 übertragen werden. Für die Crimpverbindungen zwischen den Adern 5 und den Kontaktelementen 13 wird somit eine Zugentlastung realisiert.

Die beiden Gehäuseteile 16, 17 des Steckverbinders 4 sind vollständig aus elektrisch nicht leitendem Kunststoff ausgebildet, wobei die einfache geometrische Form ein vorteilhaftes Spritzgießen ermöglicht.

Eine separate Schirmung für den Steckverbinder 4 ist nicht vorgesehen. Infolge der bis zu den Kontaktelementen 13 fortgesetzten Verdrillung der Leiter 5 ist jedoch ein Übersprechen zwischen den in dem Mehrfach-Steckverbinder 1 kombinierten, einzelnen Steckverbindern 4 für viele Anwendungen hinreichend gering.

In den Fig. 7 bis 9 ist der Leiterplattensteckverbinder isoliert in verschiedenen perspektivischen Darstellungen dargestellt. Dieser umfasst das Gehäuse 11 mit einem Grundkörper 25 und einer Abdeckung 26. Der Grundkörper 25 bildet auf einer Seite ein Steckinterface, das komplementär zu einem von dem Mehrfach-Steckverbinder 1 ausgebildeten Steckinterface ist. Das Steckinterface des Leiterplattensteckverbinders 2 umfasst mehrere (konkret fünf) (Durchgangs-)Öffnungen 27, innerhalb denen jeweils zwei stiftförmige Kontaktelemente 14, d.h. ein Kontaktelementepaar, in paralleler Ausrichtung angeordnet sind. Diese kontaktieren im zusammengesteckten Zustand der Steckverbinder 1, 2 die Kontaktelemente 13 des Mehrfachsteckverbinders 1. Der Querschnitt der Öffnungen 27 des Grundkörpers 25 ist länglich-oval und entspricht dem Querschnitt eines Steckabschnitts 28 der Gehäuse 7 der einzelnen Steckverbinder 4 des Mehrfachsteckverbinders 1. Der die Öffnungen umgebende (Steck-)Abschnitt 29 der Außenseite des Grundkörpers 25 weist eine komplexe Form auf, die komplementär zu der Innenseite eines Steckabschnitts 30 des Gehäuses 3 des Mehrfachsteckverbinders 1 ist. Somit greifen die Steckabschnitte 28 der einzelnen Steckverbinder 4 in die Öffnungen 27 des Grundkörpers 25 des Leiterplattensteckverbinders 2 und der Steckabschnitt 29 des Grundkörpers 25 des Leiterplattensteckverbinders 2 in den Steckabschnitt 30 des Gehäuses 3 des Mehrfachsteckverbinders 1 ein. In Verbindung mit der dauerhaften Fixierung durch die Rastlaschen 10 kann dadurch eine hohe mechanische Belastbarkeit der Steckverbindung erreicht werden.

Die Kontaktelemente 14 des Leiterplattensteckverbinders 2 sind einstückig an den steckseitigen Enden von Leitern 31 ausgebildet, die in dem Grundkörper 25 zunächst noch eine definierte Distanz koaxial zu den Kontaktelementen 14 weiter verlaufen und dann um 90° abknicken. In den relativ zu den Kontaktelementen 14 abgewinkelten Abschnitten sind die Leiter 31 in schlitzförmigen Öffnungen 32 der Abdeckung 26 aufgenommen, wobei sie die Abdeckung 26 und somit das Gehäuse 11 des Leiterplattensteckverbinders 2 ein definiertes Maß überragen. Mit den überragenden Enden können die Leiter 31 entsprechende Kontaktstellen einer Leiterplatte (nicht dargestellt) kontaktieren, wobei diese vorzugsweise gleichzeitig in Öffnungen der Leiterplatte eingreifen, um den Leiterplattensteckverbinder 2 auch mechanisch mit der Leiterplatte zu verbinden. Zur weiteren mechanischen Stabilisierung dienen zwei zapfenförmige Vorsprünge 33, die in entsprechende Öffnungen der Leiterplatte eingreifen.

Die Anordnung der Öffnungen 27 und damit auch der Kontaktelementepaare in dem Gehäuse 11 des Leiterplattensteckverbinders 2 ist zick-zack-förmig, d.h. drei der fünf Kontaktelementepaare sind in einer ersten Reihe und die zwei übrigen Kontaktelementepaare sind in einer dazu parallel beabstandeten, zweiten Reihe angeordnet. Dabei ist vorgesehen, dass der Abstand der zwei Kontaktelementepaare der zweiten Reihe zu den beiden jeweils benachbarten Kontaktelementepaaren der ersten Reihe im Wesentlichen gleich ist, diese somit mittig dazu liegen. Dadurch kann eine kompakte Anordnung der Kontaktelementepaare in dem Gehäuse 11 erreicht werden, wobei gleichzeitig ein möglichst großer Abstand zu benachbarten Kontaktelementepaaren eingehalten wird. Dadurch kann bereits geometrisch ein relativ geringes Übersprechen zwischen den Kontaktelementepaaren realisiert werden.

Dieses Übersprechen wird zudem durch ein Schirmungselement in Form eines Schirmungsblechs 34 reduziert, das in einer sich zwischen der ersten Reihe und der zweiten Reihe der Kontaktelementepaare erstreckenden, schlitzförmigen Aufnahme des Grundkörpers 25 angeordnet ist. Der Verlauf der Aufnahme und damit des Schirmungsblechs 34 ist dabei nicht eben, sondern - der Anordnung der Kontaktelementepaare entsprechend - zick-zack-förmig.

Wie sich insbesondere aus der Fig. 9 ergibt, ist das Schirmungsblech 34 ebenfalls um 90° abgewinkelt und folgt dadurch dem Verlauf der Leiter 31. Dabei separiert der relativ zu den Kontaktelementen 14 abgewinkelt verlaufende Abschnitt des Schirmungsblechs 34 die entsprechenden Abschnitte der Leiter 31 in eine erste Reihe und eine zweite Reihe, wobei die Leiter 31 der ersten Reihe auch die Kontaktelemente 14 der ersten Reihe und die Leiter 31 der zweiten Reihe auch die Kontaktelemente 14 der zweiten Reihe ausbilden. Diese räumliche Anordnung der relativ zu den Kontaktelementen 14 abgewinkelten Abschnitte der Leiter 31 wird durch unterschiedliche Längen der Leiter 31 der ersten Reihe einerseits und der zweiten Reihe andererseits erreicht.

Das Schirmungsblech 34 bildet noch Kontaktlaschen aus, die zur Kontaktierung von Schirmungskontakten der Leiterplatte vorgesehen sind.

Der Grundkörper 25 und die Abdeckung 26 des Leiterplattensteckverbinders 2 sind vollständig aus elektrisch nicht leitendem Kunststoff ausgebildet, wobei die geometrisch einfache Form beider Bauteile eine Herstellung durch Spritzgießen vereinfacht. Das um 90° abgewinkelte Schirmungsblech 34 weist ebenfalls eine geometrisch einfache Form auf, die eine einfache und kostengünstige Herstellung als Stanzbiegebauteil ermöglicht.

## Patentansprüche

1. System aus einem Steckverbinder (4) mit einem Gehäuse (7) und mindestens zwei innerhalb des Gehäuses (7) fixierten Kontaktelementen (13), sowie einem Twisted-Pair-Kabel zur Signal- und Datenübertragung, wobei zwei Adern (5) des Twisted-Pair-Kabels mit den Kontaktelementen (13) mittels Crimpverbindungen elektrisch leitend verbunden sind, wobei das Gehäuse (7) eine Führung ausbildet, durch die die zwei Adern (5) in einer die Verdrillung des Twisted-Pair-Kabels fortsetzenden Verdrillung fixiert sind,
wobei die zumindest zwei Kontaktelemente (13) eine längliche Form aufweisen und parallel zueinander angeordnet sind,
wobei das Gehäuse (7) zur Ausbildung der Führung in einem Führungsraum mindestens einen sich quer zu einer von den Längsachsen der Kontaktelemente (13) aufgespannten Ebene erstreckenden Führungszapfen (23) aufweist, um den die Adern (5) bogenförmig herumgeführt sind, wobei die Adern bis direkt zu den Kontaktelementen verdrillt geführt sind, wobei das Gehäuse (7) zwei durch Spritzgießen hergestellte Gehäuseteile (16,17) aufweist, mit einer Teilung in denjenigen Seitenwänden, die von der von den Längsachsen der Kontaktelemente (13) aufgespannten Ebene gekreuzt werden, wobei die Gehäuseteile (16, 17) bezogen auf eine Entformungsrichtung keine Hinterschnitte aufweisen, und wobei der mindestens eine Führungszapfen (23) von dem zweiten Gehäuseteil (17) ausgebildet ist.

2. System gemäß Anspruch 1, **dadurch gekennzeichnet, dass** das Gehäuse (7) keine Schirmung aufweist.

3. System gemäß Anspruch 2, **dadurch gekennzeichnet, dass** das Gehäuse (7) aus elektrisch isolierendem Kunststoff ausgebildet ist.

4. Verfahren zur Herstellung eines Systems aus einem Steckverbinder (4) mil einem Gehäuse (7) und mindestens zwei innerhalb des Gehäuses fixierten Kontaktelementen (13) sowie einem Twisted-Pair-Kabel zur Signal- und Datenübertragung, wobei das Gehäuse (7) zur Ausbildung einer Führung in einem Führungsraum mindestens einen sich quer zu einer von den Längsachsen der Kontaktelemente (13) aufgespannten Ebene erstreckenden Führungszapfen (23) aufweist, wobei die zumindest zwei Kontaktelemente (13) eine längliche Form aufweisen, gemäß einem der vorhergehenden Ansprüche mit den Schritten:
- Anordnen der zumindest zwei Kontaktelemente (13), so dass sie parallel zueinander sind;
- Bereitstellen des Gehäuses (7), das zwei durch Spritzgießen hergestellte Gehäuseteile (16,17) aufweist, mit einer Teilung in denjenigen Seitenwänden, die von der von den Längsachsen der Kontaktelemente (13) aufgespannten Ebene gekreuzt werden, wobei die Gehäuseteile (16, 17) bezogen auf eine Entformungsrichtung keine Hinterschnitte aufweisen, und wobei der mindestens eine Führungszapfen (23) von dem zweiten Gehäuseteil (17) ausgebildet ist;
- elektrisch leitendes Verbinden von zwei Adern (5) des Twisted-Pair-Kabels mit den Kontaktelementen (13) durch Crimpverbindungen;
- Verdrillen eines ersten, den Kontaktelementen benachbarten Abschnitts der Adern;
- Fixieren des ersten Abschnitts der Adern (5) mit der Verdrillung in dem Gehäuse (7) derart, dass die Adern (5) um den Führungszapfen (23) bogenförmig herumgeführt werden und bis direkt zu den Kontaktelementen verdrillt geführt sind; und
- Verdrillen des restlichen Abschnitts der Adern (5).

## Claims

1. System comprising an insertion-type connector (4) having a housing (7) and at least two contact elements (13) fixed within the housing (7), and a twisted-pair cable for signal and data transmission, two cores (5) of the twisted-pair cable being electrically conductively connected to the contact elements (13) by means of crimp connections, the housing (7) forming a guide by which the two cores (5) are fixed in a twist which continues the twist of the twisted-pair cable, wherein the at least two contact elements (13) have an elongated shape and are arranged parallel to each other, wherein the housing (7) has at least one guide pin (23) extending transversely to a plane spanned by the longitudinal axes of the contact elements (13) for forming the guide in a guide space, around which guide pin the cores (5) are guided in an arc, wherein the wires are twisted directly to the contact elements, wherein the housing (7) has two housing parts (16, 17) produced by injection moulding, with a division in those side walls which are crossed by the plane spanned by the longitudinal axes of the contact elements (13), wherein the housing parts (16, 17) have no undercuts with respect to a demoulding direction, and wherein the at least one guide pin (23) is formed by the second housing part (17).

2. System according to claim 1, **characterised in that** the housing (7) does not have any shielding.

3. System according to claim 2, **characterised in that** the housing (7) is formed from electrically insulating plastics material.

4. Method of producing a system comprising an insertion-type connector (4), which has a housing (7) and at least two contact elements (13) fixed within the housing, and a twisted-pair cable for signal and data transmission, , the housing (7) having in a guiding space, to form a guide, at least one guiding spigot (23) which extends transversely to a plane defined by the longitudinal axes of the contact elements (13), wherein the at least two contact elements (13) have an elongated shape, according to one of the preceding claims, the method having the following steps:
- ranging the at least two contact elements (13) so that they are parallel to each other;
- providing the housing (7) having two housing parts (16, 17) produced by injection moulding, with a division in those side walls which are crossed by the plane spanned by the longitudinal axes of the contact elements (13), wherein the housing parts (16, 17) have no undercuts with respect to a demoulding direction, and wherein the at least one guiding spigot (23) is formed by the second housing part (17);
- electrically conductive connection of two cores (5) of the twisted pair cable with the contact elements (13) by crimp connections;
- twisting of a first portion of the cores situated adjacent the contact elements,
- fixing of the first portion of the cores (5) in the housing (7), with the twist, in such a way that the cores (5) are guided around the guiding spigot (23) in arcs and are guided right to the contact elements (13) while still in the twist,
- twisting of the remaining portion of the cores (5).

## Revendications

1. Système composé d'un connecteur (4) comportant un boîtier (7) et au moins deux éléments de contact (13) fixés à l'intérieur du boîtier (7), ainsi que d'un câble à paire torsadée pour la transmission de signaux et de données, dans lequel deux conducteurs (5) du câble à paire torsadée sont connectés de manière électriquement conductrice aux éléments de contact (13) au moyen de connexions serties, dans lequel le boîtier (7) forme un guide par lequel les deux conducteurs (5) sont fixés dans un torsadage poursuivant le torsadage du câble à paire torsadée, dans lequel lesdits au moins deux éléments de contact (13) présentent une forme allongée et sont disposés parallèlement l'un à l'autre, dans lequel le boîtier (7) présente, pour former le guide dans un espace de guidage, au moins un tenon de guidage (23) s'étendant transversalement à un plan défini par les axes longitudinaux des éléments de contact (13) et autour duquel les conducteurs (5) sont guidés en arc, dans lequel les conducteurs sont guidés de manière torsadée directement jusqu'aux éléments de contact, dans lequel le boîtier (7) présente deux parties de boîtier (16, 17) fabriquées par moulage par injection, avec une division dans les parois latérales qui sont croisées par le plan défini par les axes longitudinaux des éléments de contact (13), dans lequel les parties de boîtier (16, 17) ne présentent pas de contre-dépouilles par rapport à une direction de démoulage et dans lequel ledit au moins un tenon de guidage (23) est formé par la deuxième partie de boîtier (17).

2. Système selon la revendication 1, **caractérisé en ce que** le boîtier (7) ne présente pas de blindage.

3. Système selon la revendication 2, **caractérisé en ce que** le boîtier (7) est réalisé dans une matière plastique électriquement isolante.

4. Procédé de fabrication d'un système composé d'un connecteur (4) comportant un boîtier (7) et au moins deux éléments de contact (13) fixés à l'intérieur du boîtier, ainsi que d'un câble à paire torsadée pour la transmission de signaux et de données, dans lequel le boîtier (7) présente, pour former un guide dans un espace de guidage, au moins un tenon de guidage (23) s'étendant transversalement à un plan défini par les axes longitudinaux des éléments de contact (13), dans lequel lesdits au moins deux éléments de contact (13) présentent une forme allongée, selon l'une des revendications précédentes, comportant les étapes consistant à :
- disposer lesdits au moins deux éléments de contact (13) de manière à ce qu'ils soient parallèles l'un à l'autre ;
- fournir le boîtier (7) présentant deux parties de boîtier (16, 17) fabriquées par moulage par injection, avec une division dans les parois latérales qui sont croisées par le plan défini par les axes longitudinaux des éléments de contact (13), dans lequel les parties de boîtier (16, 17) ne présentent pas de contre-dépouilles par rapport à une direction de démoulage et dans lequel ledit au moins un tenon de guidage (23) est formé par la deuxième partie de boîtier (17) ;
- relier de manière électriquement conductrice deux conducteurs (5) du câble à paire torsadée aux éléments de contact (13) au moyen de connexions serties ;
- torsader une première partie des conducteurs adjacente aux éléments de contact ;
- fixer la première partie des conducteurs (5) avec le torsadage dans le boîtier (7) de telle sorte que les conducteurs (5) soient guidés en arc autour du tenon de guidage (23) et guidés de manière torsadée directement jusqu'aux éléments de contact ; et
- torsader la partie restante des conducteurs (5).
